# EUROPÄISCHE PATENTSCHRIFT

(11) **EP 0 033 352 B1**
(45) Veröffentlichungstag und Bekanntmachung des Hinweises auf die Patenterteilung: **11.07.1984**
(21) Anmeldenummer: 80100505.9
(22) Anmeldetag: 01.02.1980
(51) Int. Cl.: B43L 1/06

(54) **Schreibtafel, insbesondere grossflächige Wandtafel**
Writing board, in particular large wallboard
Tableau à écrire, en particulier tableau mural de grande surface

(43) Veröffentlichungstag der Anmeldung: 12.08.1981
(73) Patentinhaber: Weyel KG, D-6342 Haiger/Hessen (DE)
(72) Erfinder: Weyel, Karl-Hermann, D-6342 Haiger (DE)
(74) Vertreter: Schlee, Richard, Dipl.-Ing.

## Beschreibung

Die Erfindung bezieht sich auf eine Schreibtafel, insbesondere auf eine grossflächige Wandtafel, mit einer transparenten Glasplatte, deren eine Seite als Schreibfläche dient und aufgerauht ist und mit einem Träger, auf dem die Glasplatte aufliegt.

Schreibtafein dieser Art haben sich in den letzten Jahrzehnten wegen ihrer grossen Gebrauchsvorteile gegenüber Holztafeln durchgesetzt. Ein Hauptvorteil besteht darin, dass die Schreibfläche auch nach langer Gebrauchsdauer der Tafel noch rauh und damit gut beschreibbar ist, da Glas eine grosse Härte hat und deshalb Unebenheiten, die die erwünschte Rauhigkeitergeben, nicht abgetragen werden. Ein weiterer Vorteil besteht darin, dass die Schrift auf Glastafeln plastisch wirkt, da die Glasplatte durchscheinend ist und deshalb die Schrift auf die Rückseite der Glasplatte, an der sich eine nicht durchscheinende, z.B. aus einer Lackierung der Rückseite bestehende Schicht und gegebenenfalls die Lineatur befindet, einen Schatten wirft. Glasplatten haben auch eine hohe Widerstandsfähigkeit gegen chemische Einflüsse. Die Schreibfläche von Glastafeln lässt sich ohne Schwierigkeiten sehr gleichmässig herstellen.

Bei den bekannten Tafeln mit Glasplatten sind diese auf einem Träger aufgebracht, dessen Dicke ein Vielfaches der Dicke der Glasplatte ist. Ein Träger ist erforderlich, da bei einer Glasplatte ohne Träger die Bruchgefahr untragbar gross ist. Die Träger sind bei bekannten Tafeln z.B. sogenannte Sperrplatten aus Holz (z.B. FR-E-59 717).

US-A-2 303 120 beschreibt eine Schreibtafel mit einer Schreibfläche aus Glas, die mit einer eingefärbten, klebenden elastischen Zwischenschicht verbunden ist. Die Schreibtafel hat einen hinteren Schutzüberzug, der aus wasserdichtem Papier, Metallfolie usw. bestehen kann.

Die Glasplatten bekannter Tafeln haben eine relativ grosse Dicke von z.B. bis 5 mm, um eine ausreichende Sicherheit gegen Bruch zu erhalten. Daraus ergibt sich ein verhältnismässig grosses Gewicht bekannter Tafeln. Trotzdem lässt die Bruchsicherheit noch zu wünschen übrig. An Glastafeln können auch nicht Blätter mittels Haftmagneten gehalten werden, wie dies für Unterrichtszwecke häufig erwünscht ist.

Bekannt sind auch Tafeln, deren Schreibfläche aus einem emaillierten Stahlblech besteht. Solche Tafeln können zwar nicht zerbrechen, da bei Stössen allenfalls Email abplatzen kann und sind gut zum Zusammenwirken mit Haftmagneten geeignet, jedoch fehlen alle Vorteile, die eine Tafel mit Schreibfläche aus Glas aufweist, da Email weniger hart ist als Glas, ein Schattenwurf der Schrift nicht stattfindet, die chemische Widerstandsfähigkeit geringer ist als bei Glas und die Emailfläche nicht so gleichmässig hergestellt werden kann wie eine aufgerauhte Glasfläche.

Der Erfindung liegt die Aufgabe zugrunde, eine Tafel der eingangs genannten Art so auszubilden, dass die Vorteile von Tafeln mit Glasscheibe verbunden werden mit den Vorteilen von Tafeln, deren Schreibfläche aus einem emaillierten Stahlblech besteht.

Diese Aufgabe wird nach der Erfindung dadurch gelöst, dass der Träger ein Blech, vorzugsweise ein Stahlblech, ist, dass mit dem Blech eine eingefärbte Lackschicht verbunden ist, und dass zwischen dieser Lackschicht und der Glasplatte eine klebende transparente elastische Zwischenschicht angeordnet ist.

Eine so ausgebildete Tafel hat eine wesentlich grössere Bruchsicherheit als eine Glastafel bekannter Bauart. Sollte die Glasplatte dennoch zerstört werden, so ist die Unfallgefahr ausserordentlich gering, da die Tafel wie Verbund-Sicherheitsglas wirkt, d.h. die Glastafel wird in der Regel nur Risse bekommen, die weiterhin mit der elastischen Zwischenschicht verbunden bleiben, so dass sich keine gefährlichen Splitter von der Tafel lösen. Da auch bei der erfindungsgemässen Tafel die Schrift einen Schatten werfen kann, wird die Plastizität der Schrift ebenso wie bei bekannten Glastafeln erhalten. Auch die Gleichmässigkeit der Oberfläche ist wie bei bekannten Glastafeln erreichbar. Auch die weiteren vorteilhaften Eigenschaften einer Glastafel (chemisch resistente Oberfläche, lange Erhaltung der Aufrauhung) sind vorhanden. Bei Verwendung von Stahlblech für den Träger wird gegenüber bekannten Tafeln der Vorteil gewonnen, dass Magnete an die Schreibfläche angesetzt werden können, da der Abstand der Schreibfläche von dem Stahlblech relativ gering ist und deshalb noch genügend grosse Magnetkräfte vorhanden sind.

Obwohl Blech und Glas verschiedene Wärmedehnungskoeffizienten aufweisen, löst sich das Glas dank der elastischen Zwischenschicht nicht von dem Blech, da unterschiedliche Wärmedehnungen von der elastischen Zwischenschicht durch deren elastische Verformung aufgefangen werden, ohne dass diese Schicht zerstört wird oder sich von dem Blech oder der Glasplatte löst. Das Blech, in der Regel ein Stahlblech, hat einen grösseren Wärmeausdehnungskoeffizienten als Glas. Da Temperatureinflüsse vor allem von der Vorderseite der Tafel her auf diese einwirken, wird der Nachteil der verschiedenen Wärmedehnungskoeffizienten gemildert, d.h. die Temperaturschwankungen am Blech sind im allgemeinen langsamer als die Temperaturschwankungen an der Glasplatte.

Das Blech kann als einziger Träger dienen. Man kann aber auch einen weiteren Träger vorsehen, auf dem das Blech aufliegt (Anspruch 10). Einen zusätzlichen Träger wird man vor allem dann vorsehen, wenn die Tafel beweglich und/oder freistehend ist. Bei fester Aufhängung der Tafel an einer Wand jedoch kommt die Verwendung ohne zusätzlichen Träger in Betracht. Wenn die Tafel gemäss der Ausführungsform nach Anspruch 2 zu beiden Seiten des Bleches eine Glasplatte aufweist, wird ein zusätzlicher Träger naturgemäss nicht verwendet. Die Tafel besteht in diesem Fall aus fünf Schichten, nämlich aus zwei Glasplatten, zwei elastischen Zwischenschichten und einem Blech. Bei diesem Schichtaufbau wird bereits eine hohe Formsteifigkeit der Tafel erzielt.

Besonders vorteilhaft ist die Lackierung des Bleches gemäss Anspruch 3. Bei dieser Ausführungsform wird eine grosse Sicherheit gegen ein Ablösen der Lackierung erreicht, da Lack, insbesondere eingebrannter Lack, auf einem Stahlblech sehr gut haftet und sich auch bei Einfluss von Feuchktigkeit nicht ablöst. Eine ebenso gute Verbindung einer Lackschicht mit Glas ist nicht erreichbar. Die Lackschicht kann gemäss Anspruch 4 auch die Lineatur aufweisen, was auch üblicherweise der Fall sein wird, wenn das Blech lackiert wird. Die elastische Zwischenschicht muss dann transparent sein, wenn die Lackierung von der Schreibfläche her sichtbar sein soll. Es ist jedoch möglich, dass die elastische Zwischenschicht ihrerseits eingefärbt ist und so den Hintergrund bildet, vor dem sich die Schrift abhebt.

Besonders gut als elastische Zwischenschicht ist Silikon geeignet (Anspruch 5). Es kommen auch sonstige Materialien, insbesondere Kunststoffe, in Betracht, die sich genügend fest mit Glas und der Lackierung des Bleches, verbinden lassen und eine genügend grosse Elastizität über einen genügend grossen Temperaturbereich haben. Für die Glasplatte kann das gleiche Material verwendet werden wie für bekannte Glastafeln, nämlich ein Silikatglas (Anspruch 6).

Die Dicken der Schichten können in den in den Ansprüchen 7 bis 9 angegebenen Bereichen liegen. Die Dicken hängen auch von der Grösse der Tafel ab, wobei im allgemeinen die Schichtdicken um so grösser sind, je grösser die Abmessungen der Tafel sind. Wesentlich ist, dass die Glasplatte wesentlich dünner ist als bei bekannten Glastafeln. Dies bringt den Vorteil eines relativ geringen Gewichtes und eine Materialersparnis mit sich. Die Verwendung dünner Glasplatten ist möglich, da die Bruchsicherheit nicht mehr im wesentlichen durch eine grosse Dicke der Glasplatte erreicht wird, sondern durch die Verbindung mit einem Blech.

In der Zeichnung sind zwei Ausführungsbeispiele der Erfindung dargestellt. Es zeigen:
Fig. 1 eine Ansicht einer Tafel,
Fig. 2 einen vergrösserten Schnitt nach der Linie II-11 in Fig. 1 und
Fig. 3 einen entsprechenden Querschnitt bei einer Tafel, die beidseitig eine Glasplatte aufweist.

Die Tafel kann verhältnismässig grosse Abmessungen aufweisen, nämlich übliche Abmessungen einer Wandtafel, wobei die Höhe h z.B. 1500 mm und die Breite b z.B. 2100 mm betragen kann. Der Schichtaufbau der Tafel ist in Fig. 2 dargestellt. Die Tafel hat einen Träger 1 aus Stahlblech, eine Lackschicht 2, eine transparente elastische Zwischenschicht 3 und eine Glasplatte 4. Das Blech 1 kann eine Dicke s, von 0,3 bis 0,6 mm, die elastische Zwischenschicht eine Dicke _{S3} von 0,5 mm und die Glasplatte 4 eine Dicke _{S4} von 1,5 bis 3,2 mm aufweisen. Die Lackschicht 2 ist vergleichsweise sehr dünn. Ihre Dicke s₂ kann z.B. 0,03 mm betragen.

Die Glasplatte 4 ist an ihrer freien Seite 4a so aufgerauht, wie dies bei Schreibtafein aus Glas üblich ist, z. B. durch Sandstrahlen, wobei eine Rauhtiefe von 17 µ (0,017 Millimeter) hergestellt wird. Die Rückseite 4b kann ebenfalls aufgerauht sein, um eine gute Verbindung mit der elastischen Zwischenschicht 3 zu erhalten, die vorzugsweise aus Silikon besteht.

Die Schicht 3 ist, ebenso wie die Glasplatte 4, transparent, so dass die Lackschicht 2 von der Vorderseite der Tafel her sichtbar ist. Die Lackschicht 2, vorzugsweise eine Einbrennlackierung, kann die übliche grüne Tafelfarbe haben. Die Lackschicht kann auch eine Lineatur 5 enthalten, die vonder Vorderseite der Tafel her sichtbar ist (siehe Fig.1). Die Lackschicht kann derart hergestellt werden, dass zunächst eine Grundfarbe aufgetragenwird, z.B. durch Spritzen, und dass nach Trocknen der Grundschicht mit anderer Farbe, vorzugsweise mit weisser Farbe, eine Lineatur aufgetragen wird und dass anschliessend daran in einem Trockenofen der Lack gebrannt wird.

Das Blech ist vorzugsweise insgesamt rostgeschützt. Dies kann beispielsweise dadurch geschehen, dass das gesamte Blech lackiert wird oder dass ein sonstiger Rostschutzüberzug angebracht wird, z.B. eine Verzinkung.

Die Silikonschicht 3 wird in flüssigem Zustand aufgebracht, um eine gute Verbindung mit den angrenzenden Schichten zu erhalten. Dabei kann es zweckmässig sein, Vakuum anzuwenden, um Luftblasen oder sonstige Gasblasen in der Schicht 3 zu vermeiden.

Auf die Schreibfläche 4a z.B. mit Kreide aufgetragene Schrift wirft auf die Lackschicht 2 einen Schatten, so dass eine Plastizität der Schrift wie bei bekannten Glastafeln besteht. Der Grund, von dem sich die Schrift optisch abhebt, liegt gegenüber der Schreibfläche 4a um das Mass _{S4} + _{S3} zurück. Bei einer Dicke der Glasplatte von z.B. 3 mm und einer Dicke der Schicht 3 von z.B. 0,5 mm beträgt also dieser Abstand 3,5 mm. Die Glasplatte 4 ist dünner als bei bekannten Glastafeln. Für die Plastizität der Schrift ist jedoch, wie gesagt, nicht nur die Dicke der Glasplatte allein massgebend, sondern die Summe der Dicken der Schichten 3 und 4.

Wie schon in der Beschreibungseinleitung erwähnt, ist der Wärmeausdehnungskoeffizient des Bleches 1 grösser als der Wärmeausdehnungskoeffizent der Glasplatte 4. Dennoch findet ein Ablösen der Glasplatte 4 und des Bleches 1 von der Schicht 3 nicht statt, da verschiedene Wärmedehnungen lediglich zu einer elastischen Verformung der Schicht 3 führen. Temperaturschwankungen, z.B. bedingt durch Sonnenbestrahlung, wirken in der Regel zunächst von der Vorderseite 4a her auf die Tafel ein, was für die Gesamtverformung günstig ist, da Relativverschiebungen zwischen dem Blech 1 und der Glasplatte 4 weniger stark sind, als bei bevorzugter Einwirkung von Temperaturschwankungen auf das Blech 1. Jedoch ist die Zwischenschicht 3 auch bei derartiger Einwirkung von Temperaturschwankungen noch in der Lage, unterschiedliche Wärmedehnungen aufzufangen.

Eine Tafel gemäss Fig. 2 kann mit einem zusätzlichen Träger versehen werden, auf dem das Blech 1 aufliegt. Mann kann jedoch eine Tafel auch ohne zusätzlichen Träger verwenden, z.B. als fest an einer Wand aufgehängte Tafel.

Die Tafel nach Fig. 3 unterscheidet sich von der Tafel nach Fig. 2 dadurch, dass zu beiden Seiten des Bleches 1 Glasplatten 4 angeordnet sind. Der Schichtaufbau ist auf beiden Seiten gleich und entspricht dem Schichtaufbau nach Fig. 2. Zur Unterscheidung der Schichten sind die in Fig. 3 links auf das Blech 1 aufgebauten Schichten mit 2', 3' und 4' bezeichnet. Die Tafel hat zwei Schreibflächen 4a und 4'a. Hierbei kann z.B. eine Seite der Tafel eine nichtlinierte Schreibfläche haben und die andere Seite eine linierte Schreibfläche. In diesem Fall istz.B, die Lackschicht 2 einfarbig und die Lackschicht 2' mit einer Lineatur versehen.

Die Tafel nach Fig. 3 muss ohne zusätzlichen Träger verwendet werden, weil ja beide Seiten 4a und 4'a zugänglich sein müssen. Die Tafel kann jedoch von einem Rahmen umgeben werden. Ein Rahmen ist auf jeden Fall vorteilhaft, auch für eine Tafel nach Fig. 2, um die Ränder der Glasplatten 4, 4' zu schützen und um scharfe Kanten zu vermeiden.

## Patentansprüche

1. Schreibtafel, insbesondere grossflächige Wandtafel, mit einer transparenten Glasplatte (4; 4, 4'), deren eine Seite (4a; 4a, 4'a) als Schreibfläche dient und aufgerauht ist und mit einem Träger aus Blech (1), vorzugsweise aus Stahlblech, mit dem die Glasplatte verklebt ist, dadurch gekennzeichnet, dass mit dem Blech (1) eine eingefärbte Lackschicht (2; 2, 2') verbunden ist und dass zwischen dieser Lackschicht (2; 2, 2') und der Glasplatte (4; 4, 4') eine klebende transparente elastische Zwischenschicht (3; 3, 3') angeordnet ist.

2. Schreibtafel nach Anspruch 1, dadurch gekennzeichnet, dass auf beiden Seiten des Bleches (1) eine mittels einer elastischen Zwischenschicht (3, 3') mit dem Blech (1) verbundene Glasplatte (4, 4') angeordnet ist (Fig. 3).

3. Schreibtafel nach einem der vorhergehenden Ansprüche, dadurch gekennzeichnet, dass die eingefärbte Lackschicht (2; 2, 2') aus einer Einbrennlackierung besteht.

4. Schreibtafel nach Anspruch 3, dadurch gekennzeichnet, dass die Lackschicht (2; 2') mit Markierungen versehen ist, insbesondere mit einer Lineatur (5).

5. Schreibtafel nach einem der vorhergehenden Ansprüche, dadurch gekennzeichnet, dass die elastische Zwischenschicht (3; 3, 3') aus Silikon besteht.

6. Schreibtafel nach einem der vorhergehenden Ansprüche, dadurch gekennzeichnet, dass die Glasplatte (4; 4, 4') aus Silikatglas besteht.

7. Schreibtafel nach einem der vorhergehenden Ansprüche, dadurch gekennzeichnet, dass das Blech (1) eine Dicke von 0,3 bis 0,6 mm aufweist.

8. Schreibtafel nach einem der vorhergehenden Ansprüche, dadurch gekennzeichnet, dass die Zwischenschicht (3; 3, 3') eine Dicke von ca. 0,5 mm aufweist.

9. Schreibtafel nach einem der vorhergehenden Ansprüche, dadurch gekennzeichnet, dass die Glasplatte (4; 4, 4') eine Dicke von 1,5 bis 3,2 mm aufweist.

10. Schreibtafel nach Anspruch 1 oder einem der Ansprüche 3 bis 9, dadurch gekennzeichnet, dass ein weiterer Träger vorgesehen ist, auf dem das Blech aufliegt.

## Claims

1. Writing boards, in particular large-surface blackboards, having a transparent glass plate (4; 4, 4'), one side (4a; 4a, 4'a) of which is used as the writing surface and is roughened, and having a support made of sheet metal (1), preferably of sheet steel, to which the glass plate is secured by adhesion, characterized in that a coloured lacquer layer (2; 2, 2') is connected to the sheet metal (1), and in that an adhesive transparent resilient intermediate layer (3; 3, 3') is arranged between this lacquer layer (2; 2, 2') and the glass plate (4; 4, 4').

2. Writing boards as claimed in claim 1, characterized in that a glass plate (4, 4'), which is connected to the sheet metal (1) by means of a resilient intermediate layer (3, 3'), is disposed on both sides of the sheet metal (1) (fig. 3).

3. Writing boards as claimed in one of the preceding claims, characterized in that the coloured lacquer layer (2; 2, 2') consists of an annealing lacquer.

4. Writing boards as claimed in claim 3, characterized in that the lacquer layer (2; 2') is provided with markings, in particular with a set of ruled lines (5).

5. Writing boards as claimed in one of the preceding claims, characterized in that the resilient intermediate layer (3; 3, 3') consists of silicone.

6. Writing boards as claimed in one of the preceding claims, characterized in that the glass plate (4; 4, 4') consists of silicate glass (5).

7. Writing boards as claimed in one of the predec- ing claims, characterized in that the sheet metal (1) has a thickness of between 0.3 and 0.6 mm.

8. Writing boards as claimed in one of the preceding claims, characterized in that the intermediate layer (3; 3, 3') has a thickness of approximately 0.5 mm.

9. Writing boards as claimed in one of the preceding claims, characterized in that the glass plate (4; 4, 4') has a thickness of between 1.5 and 3.2 mm.

10. Writing boards as claimed in claim 1 or one of claims 3 to 9, characterized in that a further support is provided, on which the sheet metal lies.

## Revendications

1. Tableau d'inscription, notamment tableau mural de grande surface, comportant une plaque de verre transparente (4; 4, 4'), dont une face (4a; 4a, 4'a) sert de surface d'écriture et est rendue rugueuse, ainsi qu'un support en tôle (1), de préférence en tôle d'acier, auquel la plaque de verre est collée, caractérisé par le fait qu'une couche colorée de vernis (2; 2, 2') est fixée à la tôle (1 et que, entre cette couche de vernis (2; 2, 2') et la plaque de verre (4; 4, 4'), est disposée une couche intercalaire élastique, transparente et adhésive (3; 3, 3').

2. Tableau d'inscription selon la revendication 1, caractérisé par le fait qu'une plaque de verre (4, 4'), réunie à la tôle (1) à l'aide d'une couche intercalaire élastique (3, 3'), est disposée sur les deux faces de la tôle (1) (fig. 3).

3. Tableau d'inscription selon l'une des revendications précédentes, caractérisé par le fait que la couche colorée de vernis (2; 2, 2') est constituée par un vernis-émaille.

4. Tableau selon la revendication 3, caractérisée par le fait que la couche de vernis (2; 2') est pourvue de marquages, notamment d'un réglage (5).

5. Tableau d'inscription selon l'une des revendications précédentes, caractérisé par le fait que la couche intercalaire élastique (3; 3, 3') est constituée en silicone.

6. Tableau d'inscription selon l'une des revendications précédentes, caractérisé par le fait que la plaque de verre (4; 4, 4') est constituée en verre au silicate.

7. Tableau d'inscription selon l'une des revendications précédentes, caractérisé par le fait que la tôle (1) présente une épaisseur de 0,3 à 0,6 mm.

8. Tableau d'inscription selon l'une des revendications précédentes, caractérisé par le fait que la couche intercalaire (3; 3, 3') présente une épaisseur d'environ 0,5 mm.

9. Tableau d'inscription selon l'une des revendications précédentes, caractérisé par le fait que le plaque de verre (4; 4, 4') présente une épaisseur de 1,5 à 3,2 mm.

10. Tableau d'inscription selon la revendication 1 ou l'une des revendications 3 à 9, caractérisé par le fait qu'il est prévue un support supplementaire sur lequel repose la tôle.
